# FASCICULE DE BREVET EUROPEEN

(11) **EP 2 775 062 B1**
(45) Date de publication et mention de la délivrance du brevet: **28.10.2015**
(21) Numéro de dépôt: 14155071.5
(22) Date de dépôt: 13.02.2014
(51) Int. Cl.: E04B 9/24, E04F 13/00, E04F 13/12, E04D 3/36, E04D 13/16, E04D 13/17

(54) **Dispositif d'isolation thermique par l'extérieur d'une paroi de bâtiment et procédé de mise en oeuvre d'un tel dispositif**
Wärmedämmvorrichtung von außen für eine Gebäudewand, und Verfahren zur Anbringung einer solchen Vorrichtung
Device for thermally insulating a building wall from the outside and method for using such a device

(30) Priorité: 03.03.2013 EP 13001058
(43) Date de publication de la demande: 10.09.2014
(73) Titulaire: Pigerre, Jacques, 97300 Cayenne (FR); Vandebroeck, Albert, 2600 Antwerpen (BE)
(72) Inventeur: Pigerre, Jacques, 97300 Cayenne (FR); Vandebroeck, Albert, 2600 Antwerpen (BE)
(74) Mandataire: Cabinet BARRE LAFORGUE & associés

(56) Documents cités:
- EP-A1- 2 390 436
- FR-A1- 2 287 557
- FR-A1- 2 589 504
- FR-A1- 2 965 828
- US-A1- 2011 151 182

## Description

L'invention concerne un dispositif d'isolation thermique par l'extérieur d'une paroi de bâtiment, notamment applicable aux murs et aux toitures, et plus particulièrement un tel dispositif permettant en outre de protéger la paroi et l'isolant contre une détérioration par les agressions climatiques telles que le soleil, le vent, la neige, la pluie, etc. L'invention porte également sur un procédé de réalisation et de mise en oeuvre d'un tel dispositif d'isolation thermique.

Il existe deux techniques principales pour assurer l'isolation thermique d'un bâtiment. La première consiste à prévoir sur la face interne des murs ou de la toiture du bâtiment la pose de matériaux isolants tels que la laine de verre, en épaisseur plus ou moins importante en vue du coefficient d'isolation thermique désiré. Il convient cependant de laisser une lame d'air entre la face interne du mur ou de la toiture et la couche d'isolant, et de recouvrir cette couche d'isolant, sur sa face orientée vers l'intérieur de la pièce à isoler, par un revêtement tel que des plaques de plâtre pour maintenir l'isolant et assurer une finition correcte de la paroi. Dans ce cas, l'épaisseur du dispositif d'isolation empiète sur la surface habitable des pièces à isoler.

La deuxième technique consiste à isoler les parois du bâtiment par l'extérieur, c'est-à-dire à appliquer et fixer sur l'extérieur des murs et des toitures une couche de matériau isolant. Cependant, dans ce cas, l'isolant est soumis aux agressions climatiques qui peuvent le détériorer rapidement.

EP 2 390 436 décrit encore un autre dispositif d'isolation par l'extérieur comprenant une plaque de parement rigide et perforée, des entretoises ménageant une lame d'air entre la plaque de parement et la paroi du bâtiment, et une couche d'un isolant granulaire entre la plaque de parement et la paroi du bâtiment. Z

La présente invention a donc pour objet de proposer un dispositif d'isolation par l'extérieur des parois d'un bâtiment qui présente une résistance améliorée aux agressions climatiques.

L'invention a encore pour but de fournir un tel dispositif d'isolation thermique qui soit adapté pour isoler des murs ou des toitures sans modification majeure du dispositif.

L'invention a encore pour but de fournir un tel dispositif d'isolation thermique qui puisse être installé par-dessus ou à la place d'une toiture existante.

L'invention a en outre pour but de fournir un tel dispositif d'isolation thermique qui présente une inertie thermique élevée.

L'invention a également pour but de fournir un tel dispositif d'isolation thermique qui présente un impact écologique amélioré.

Pour ce faire, l'invention concerne un dispositif d'isolation thermique par l'extérieur d'une paroi de bâtiment avec les caractéristiques de la revendication 1.

Le dispositif d'isolation selon l'invention utilise une couche d'isolant rigide et imperméable formée par exemple de plaques de polystyrène ou de polyuréthane expansé, d'épaisseur calculée en fonction de la résistance thermique désirée, elle-même dépendant de la localisation de l'ouvrage. Cette couche d'isolant peut être réalisée en une ou plusieurs épaisseurs rendues solidaires par collage, par exemple, lorsque la paroi à recouvrir comporte des aspérités où la première épaisseur d'isolant permet d'égaliser la surface et la seconde de réaliser une couverture continue. La couche d'isolant est fixée par sa face de contact sur la paroi à isoler, directement ou après interposition d'un écran pare-vapeur en fonction de la nature de la paroi à isoler, le cas échéant fixé sur des liteaux cloués, collés ou vissés sur cette paroi. L'installation d'une plaque de parement rigide et perforée, par exemple une ou plusieurs plaques de tôle métallique perforée à distance de la face externe de la couche d'isolant permet de protéger celle-ci des principales agressions climatiques. Une plaque de tôle perforée permet une circulation de l'air qui l'environne de part et d'autre de la plaque et conserve une température de surface bien inférieure à celle d'une plaque pleine lorsqu'elle est exposée en plein soleil. En outre, en choisissant une tôle présentant un taux et des dimensions de perforation appropriées, la couche d'isolant est ombragée et soustraite à l'influence de l'exposition directe aux rayons solaires. Par exemple un taux de perforation de l'ordre de 20 % permet une circulation d'air suffisante tout en conservant 80 % de la surface de l'isolant à l'ombre. En outre, en fonction de la latitude de la localisation de l'ouvrage et de l'exposition de la paroi à isoler, il est possible de calculer la distance optimale entre la plaque de parement perforée et l'isolant de manière à limiter le temps d'exposition continue de chaque point de la surface de la couche d'isolant. À titre d'exemple, une plaque de parement comportant des perforations de 5 mm et placée à 150 mm de la face externe de la couche d'isolant permet de limiter à 7 minutes l'exposition continue de l'isolant pour une paroi horizontale au niveau de l'équateur.

Ainsi, une plaque de parement rigide et perforée permet de limiter la dégradation de la couche d'isolant sous l'effet de l'exposition au soleil. Elle permet en outre, grâce à sa rigidité, de protéger la couche d'isolant contre l'énergie du vent et l'impact direct de la pluie ou de la grêle. La plaque de parement perforée constitue une couche protectrice en cas de neige en permettant de soutenir le poids de la couche de neige, de minimiser les risques de glissement de celle-ci tout en permettant l'évacuation des eaux de fonte.

Selon l'invention, le dispositif d'isolation thermique comporte en outre une couche d'un isolant granulaire entre la couche d'isolant et la plaque de parement. De préférence, l'isolant granulaire est un isolant granulaire poreux, par exemple constitué de billes d'argile expansée ou de gravier de pierre ponce. En rajoutant une couche d'isolant granulaire entre la couche d'isolant et la plaque de parement perforée, le cheminement de l'eau pénétrant par les perforations de la plaque de parement est modifié. Le ruissellement direct sur la couche d'isolant est minimisé et le temps mis par l'eau pour rejoindre le circuit d'évacuation pluvial est augmenté, permettant de minimiser les risques d'engorgement de celui-ci et les risques de débordement et d'inondation qui pourraient en résulter. Grâce à cette couche d'isolant granulaire, et particulièrement lorsqu'il s'agit d'un isolant granulaire poreux, le dispositif d'isolation thermique selon l'invention permet une régulation des débits hydriques en favorisant une rétention d'eau dans la couche d'isolant granulaire sans avoir d'impact défavorable sur la performance de la couche d'isolant rigide et imperméable qui la supporte. De plus, le relargage différé de la quantité d'eau retenue dans la couche d'isolant granulaire, que ce soit par ruissellement ou évaporation, contribue à maintenir une température modérée sur les parois extérieures d'une construction ainsi équipée et, particulièrement sous les climats tropicaux présentant des alternances rapides de précipitations et d'ensoleillement fort, permet une climatisation naturelle de l'environnement de l'ouvrage. La couche d'isolant granulaire contribue en outre, en fonction de sa nature, à fixer certains polluants contenus dans les eaux de précipitation et permet d'améliorer la qualité des eaux rejetées. Même en utilisation sous des climats secs, la couche d'isolant granulaire permet d'augmenter l'inertie thermique globale du dispositif d'isolation selon l'invention et donc d'en améliorer la performance. Préférentiellement, l'isolant granulaire utilisé comporte des billes d'argile expansée qui peuvent présenter en fonction de leur finition soit une bonne porosité soit une surface imperméable. En outre la masse volumique des billes d'argile expansée est relativement faible, de l'ordre de 500 kg / m³ ce qui permet de les utiliser en toiture sans alourdir excessivement la couverture et dispense, sous certaines réserves, de consolider ou de modifier la structure porteuse existante. Alternativement, des matériaux volcaniques comme la pierre ponce ou la pouzzolane peuvent être utilisés.

Selon l'invention, l'isolant granulaire est contenu dans au moins un sac en textile synthétique non tissé, notamment en géotextile aiguilleté. Afin de pouvoir maintenir en position la couche d'isolant granulaire, en particulier sur des parois verticales comme des murs ou présentant une pente non nulle comme des pans de toiture, le dispositif d'isolation prévoit de préférence d'utiliser des sacs en textile synthétique imputrescible, par exemple en feutre géotextile aiguilleté en polypropylène, qui présentent l'avantage d'être naturellement poreux et de pouvoir être réalisés aisément dans de nombreuses dimensions par pliage et thermo-soudage des bords entre eux.

De préférence, chaque sac présente une forme sensiblement cylindrique, d'axe définissant une orientation d'installation et d'un diamètre inférieur ou égal à la distance entre la face externe de la couche d'isolant et la plaque de parement. La forme la plus simple pour les sacs contenant la couche d'isolant granulaire est en forme de boudins sensiblement cylindriques obtenus en repliant un rectangle de textile selon sa longueur et en soudant ses bords longs entre eux. L'un des bords courts est ensuite fermé par thermo-soudure et le sac est ensuite rempli par l'isolant granulaire. Préférentiellement, le sac n'est rempli qu'à 80 % pour permettre son écrasement contre la couche d'isolant rigide lors de la mise en place. De préférence,

De préférence, chaque sac présente une forme sensiblement parallélépipédique et comporte des cloisons, dites cloisons de séparation, rectangulaires, parallèles et régulièrement espacées dont les bords longs définissent une orientation d'installation et sont fixés aux faces principales de chaque sac afin de maintenir entre lesdites faces principales une distance inférieure ou égale à la distance entre la face externe de la couche d'isolant et la plaque de parement. Dans ce mode de réalisation, les sacs se présentent sous la forme de coussins rectangulaires dont l'épaisseur est maintenue sensiblement constante par des cloisons intercalaires. Les sacs sont réalisés à partir de deux rectangles entre lesquels on soude les cloisons de séparation formant des alvéoles parallèles et dont on soude entre eux les bords parallèles aux cloisons et l'un des bords perpendiculaire. Les sacs sont ensuite remplis par le bord perpendiculaire aux cloisons non encore soudé de manière à répartir sensiblement également l'isolant granulaire dans les alvéoles puis le sac est fermé par thermo-soudure du dernier bord.

De préférence, l'une au moins des faces principales de chaque sac est perforée. Même si le feutre géotextile utilisé pour réaliser les sacs est naturellement poreux, il est préférable de ménager des perforations supplémentaires afin de favoriser l'entrée des eaux de précipitation dans la couche d'isolant granulaire. Préférentiellement, c'est la face du sac en regard de la plaque de parement qui est perforée dans le cas d'un sac parallélépipédique.

De préférence, chaque sac est fixé sur la couche d'isolant rigide de telle sorte que son orientation d'installation soit orthogonale à une ligne de plus grande pente de la couche d'isolant. Afin d'éviter un tassement excessif des granules de l'isolant sous l'effet de la gravité, les sacs sont fixés sur la couche d'isolant rigide de telle sorte que leur plus grande dimension soit orthogonale à la ligne de pente de la paroi. Ainsi pour un mur ou une toiture, l'axe des sacs cylindriques ou la direction des cloisons de séparation des sacs parallélépipédiques est en général horizontal pour éviter le tassement de l'isolant granulaire à une extrémité du sac.

De préférence, la couche d'isolant rigide comporte sur sa face externe un revêtement anti-enfoncement sur lequel sont fixées les entretoises. Afin d'éviter un poinçonnement de la couche d'isolant rigide, soit par le poids transmis par les entretoises, soit par les manipulations et déplacements des ouvriers lors de l'installation du dispositif d'isolation selon l'invention, il est préférable de prévoir un revêtement anti-enfoncement à la surface de l'isolant de la couche d'isolant rigide. Un tel revêtement est souvent intégré dès la fabrication de l'isolant qui est livré collé sur une face à une plaque rigide assurant la rigidité et la protection anti-enfoncement de l'isolant. Dans le cas où le revêtement anti-enfoncement ne fait pas dès l'origine partie de la couche d'isolant rigide, il peut être ajouté sous la forme d'une plaque de tôle, de préférence pleine, ou de contreplaqué collée sur l'isolant pour former la couche d'isolant rigide.

De préférence, les entretoises sont fixées le long de lignes orthogonales à une ligne de plus grande pente de la couche d'isolant selon une disposition en quinconce. Les entretoises sont préférentiellement réalisées sous forme de parallélépipèdes rectangles en tôle perforée pliée, comportant le cas échéant une face principale en partie ouverte. Les entretoises sont placées de manière régulièrement espacée, en lignes parallèles, orthogonales à la ligne de plus grande pente de la paroi sur laquelle la couche d'isolant rigide est fixée. En général, pour des murs verticaux ou des pans de toiture, les entretoises sont alignées horizontalement. Sur chaque ligne, les entretoises sont décalées d'un demi pas par rapport aux entretoises des lignes adjacentes. Elles sont fixées par leur face latérale la plus longue sur le revêtement anti-enfoncement de la couche d'isolant rigide par tout moyen approprié, par exemple par collage, vissage, rivetage ou toute combinaison de ces moyens.

De préférence, les entretoises d'une même ligne sont reliées entre elles par des poutrelles en forme de U venant coiffer lesdites entretoises. Selon une caractéristique avantageuse, la plaque de parement est fixée sur les poutrelles en forme de U. Afin de maintenir la plaque de parement à distance de la couche d'isolant rigide et pour renforcer la résistance du dispositif d'isolation selon l'invention, les entretoises sont rendues solidaires entre elles par des poutrelles en U, réalisées préférentiellement en tôle perforée pliée et comportant deux ailes séparées par une âme d'une largeur intérieure adaptée pour permettre aux deux ailes du U de coiffer chaque entretoise. La longueur minimale des poutrelles est adaptée pour que chaque poutrelle puisse couvrir au moins partiellement une entretoise à chaque extrémité de la poutrelle. Le montage des poutrelles est réalisé de préférence sans chevauchement de manière à ce que la face extérieure de l'âme de chaque poutrelle soit dans un plan commun pour chaque paroi. Il est ainsi possible de poser les plaques de parement perforées sur les poutrelles et de les fixer de manière simple, par exemple au moyen de rivets aveugles traversant les perforations de la plaque de parement et de la poutrelle.

De préférence, la plaque de parement est adaptée pour recevoir des accessoires de couverture adaptés pour être fixés sur ladite plaque de parement. Les plaques de parement rigides et perforées permettent de fixer directement sur les pans de toiture et/ou sur les murs des dispositifs tels que des panneaux solaires photovoltaïques ou à circulation de fluide et de guider leurs câbles ou conduites de raccordement. De même, des serpentins de circulation de fluide peuvent être accrochés simplement sur les plaques de parement perforées, par exemple au moyen de colliers, de manière à constituer un réseau de réchauffage en vue d'accélérer la fonte d'une couche de neige déposée sur le parement. D'autres accessoires, par exemple des réseaux de points lumineux peuvent ainsi être disposés sur les murs verticaux pour former des éléments d'affichage et/ou d'éclairage.

L'invention vise également un procédé d'isolation thermique d'une paroi mettant en oeuvre le dispositif. Selon ce procédé :
- on fixe sur ladite paroi une première face, dite face de contact, d'une couche d'isolant rigide et imperméable,
- on fixe des entretoises sur une deuxième face, dite face externe, de la couche d'isolant rigide opposée à la face de contact, avec un pas prédéterminé selon des lignes parallèles et orthogonales à une ligne de plus grande pente de la paroi, les entretoises étant décalées d'un demi pas entre deux lignes adjacentes,
- on relie entre elles les entretoises d'une même ligne par des poutrelles en forme de U, de telle sorte que lesdites poutrelles viennent coiffer les entretoises,
   et
- on fixe sur lesdites poutrelles une plaque de parement rigide et perforée de manière à ménager une lame d'air entre ladite plaque de parement et la face externe de la couche d'isolant rigide.

De préférence, avant de fixer la plaque de parement, on fixe entre chaque ligne d'entretoises, sur la face externe de la couche d'isolant rigide, des sacs d'isolant granulaire.

De préférence, chaque sac est disposé de telle sorte que sa plus grande dimension est parallèle aux lignes d'entretoises.

D'autres buts, caractéristiques et avantages de l'invention apparaîtront au vu de la description qui va suivre et des dessins annexés dans lesquels :
- la figure 1 est une vue en coupe du dispositif d'isolation selon l'invention ;
- la figure 2 est une vue en perspective montrant le placement des entretoises et des poutrelles d'un dispositif d'isolation selon l'invention ;
- la figure 3 est une vue en perspective montrant le placement des sacs d'isolant granulaire selon l'invention ;
- la figure 4 est une vue en coupe en perspective d'un sac d'isolant granulaire selon l'une des variantes de l'invention.

Le dispositif 2 d'isolation thermique représenté à la figure 1 est destiné à isoler une paroi 1 d'un bâtiment, (mur, toiture en pente ou en terrasse, etc.) par une fixation en applique sur la face de cette paroi tournée vers l'extérieur du bâtiment. Le dispositif 2 comprend une couche 3 d'isolant rigide et imperméable fixée sur la paroi 1 par une face de contact 31. La couche 3 d'isolant rigide et imperméable est par exemple constituée, dans son épaisseur, d'au moins une strate 33 de matériau isolant tel que le polystyrène expansé ou le polyuréthane expansé. Ces matériaux sont en général sous forme de mousse à alvéoles fermées les rendant imperméables à l'eau. Ils présentent également une bonne rigidité intrinsèque, même si ils sont parfois fragiles. En fonction de la résistance thermique recherchée et/ou, comme on le décrit par la suite, de la nature de la paroi 1, l'épaisseur du matériau isolant est variable et peut être formée de plusieurs strates de matériau isolant collées entre elles.

La couche 3 d'isolant rigide comporte également un revêtement 34 anti-enfoncement sous la forme d'une plaque de contreplaqué ou de tôle métallique, de préférence pleine. Ce revêtement 34 est généralement collé en usine sur une face de l'épaisseur du matériau isolant pour lui permettre d'avoir une résistance supplémentaire à la flexion et éviter que le matériau isolant ne soit détérioré lors des manipulations de chantier. Dans le cas contraire, le revêtement 34 peut être collé sur les strates de matériau isolant sur le chantier. On peut utiliser pour cela une tôle d'acier prélaqué d'une épaisseur de 0,75 à 1mm ou une feuille de contreplaqué de 8 à 12 mm d'épaisseur. La couche 3 d'isolant rigide peut être constituée d'une pluralité de plaques rectangulaires juxtaposées pour couvrir la surface de la paroi 1. Ces plaques peuvent comporter sur leur chant des moyens d'assemblage tels qu'un bouvetage.

En fonction de la paroi à isoler, trois cas principaux peuvent être envisagés : le dispositif 2 d'isolation thermique est fixé sur une paroi verticale telle qu'un mur extérieur, ou sur une paroi en pente telle qu'un pan de toiture. Dans ce dernier cas, il est possible d'utiliser le dispositif d'isolation selon l'invention directement sur la charpente ou sur une toiture déjà réalisée lorsque celle-ci est en tôle, par exemple formée de bacs acier.

Dans le cas d'une fixation sur un mur vertical, la couche 3 d'isolant rigide est préférentiellement collée sur le mur par des cordons de colle, par exemple de mousse expansive le cas échéant assistés de chevilles de fixation. D'autres procédés de fixation, connus de l'homme du métier pour l'isolation par l'extérieur peuvent aussi être employés pour autant qu'ils permettent une tenue suffisante de l'isolant sur le mur. Lorsque le dispositif d'isolation selon l'invention est posé en toiture, il convient d'enlever la couverture si celle-ci ne permet pas une pose à plat (tuiles, tôle ondulée, etc.). Dans ce cas, il est préférable de placer un écran pare-vapeur directement sur la charpente existante et par exemple de le maintenir par des liteaux cloués. La couche 3 d'isolant est ensuite collée sur les liteaux. Dans certains cas, il est possible de conserver la toiture existante, par exemple lorsque celle-ci est constituée de tôles plates comportant à intervalles régulier des raidisseurs de section trapézoïdale (bacs acier). Dans ce cas, il est possible de coller entre les raidisseurs une première strate de matériau isolant, d'une épaisseur sensiblement égale à la hauteur de ceux-ci pour former une surface plate. La pose de la couche 3 d'isolant rigide est ensuite complétée par collage sur cette strate d'une deuxième strate de matériau isolant comportant le revêtement 34 anti-poinçonnement.

Une fois la couche 3 d'isolant rigide fixée à la paroi 1, on fixe sur sa face externe 32 (qui est également la face externe du revêtement 34 anti-poinçonnement) des entretoises 4 de forme généralement parallélépipédique (parallélépipède rectangle). Ces entretoises 4 sont réalisées par exemple en tôle perforée laquée et formées par pliage et rivetage. Ces entretoises 4 sont fixées par exemple par collage et/ou rivetage et/ou vissage sur le revêtement 34 anti-poinçonnement, en interposant le cas échéant une plaque de renfort 13 (figure2).

Les entretoises 4 sont fixées sur leur face correspondant à l'épaisseur et à la longueur du parallélépipède, de manière régulièrement espacée selon un pas P, en alignement selon la longueur de l'entretoise le long de lignes orthogonales à la pente de la paroi 1. Ainsi, pour des murs droits ou des pans de toiture réguliers, les entretoises 4 sont alignées selon des lignes horizontales elles-mêmes régulièrement espacées entre elles.

À titre d'exemple, les entretoises 4 mesurent 250 mm de long, 150 mm de large et 70 mm d'épaisseur. Elles sont disposées selon un pas de 600 mm sur une ligne horizontale et décalées d'un demi-pas sur les lignes adjacentes. L'écartement entre lignes d'entretoises est également de l'ordre de 600 mm sans que cela constitue une nécessité, ces dimensions pouvant varier en fonction des calculs de résistance et la réglementation Neige et Vent applicable au bâtiment.

Les entretoises 4 sont rendues solidaires le long des lignes d'entretoises par des poutrelles 5 comportant une âme 5a et deux ailes 5b rabattues orthogonalement à l'âme pour former un profil en U. La largeur de l'âme 5a de chaque poutrelle est adaptée pour que celle-ci puisse venir coiffer la face des entretoises opposée à la face de fixation de celles-ci et que les ailes 5b de la poutrelle s'étendent vers la face de fixation en encadrant l'entretoise. La longueur des poutrelles 5 est préférentiellement égale à un nombre entier de pas P, en général deux ou trois, avec une tolérance par valeur inférieure de manière à éviter tout chevauchement d'une poutrelle sur la poutrelle adjacente. La longueur des poutrelles doit également être suffisante pour que chaque extrémité recouvre l'entretoise qu'elle coiffe sur au moins 50 mm. Les poutrelles sont fixées sur les entretoises par des rivets aveugles posés au travers des ailes des poutrelles et des faces principales des entretoises qu'elles recouvrent de manière à ne pas créer d'aspérités sur la surface des âmes des poutrelles afin de pouvoir y fixer une plaque 6 de parement rigide et perforée à une distance prédéterminée de la couche 3 d'isolant rigide correspondant à la largeur des entretoises 4.

La plaque 6 de parement est préférentiellement réalisée au moyen de plaques de tôle perforée laquées disposées en appui sur les poutrelles 5 et fixées sur celles-ci au moyen de rivets aveugles. Préférentiellement, il y a un rivet sur chaque entretoise et un rivet sur l'âme de la poutrelle entre chaque paire d'entretoise. La plaque 6 de parement est suffisamment rigide pour supporter des efforts exercés par une éventuelle couche de neige (essentiellement en toiture) ou par le vent (particulièrement sur les murs). La plaque 6 de parement est également perforée de manière à permettre le passage de l'air au travers des perforations afin d'éviter un échauffement tel qu'on peut le rencontrer sur des tôles pleines.

En outre, l'utilisation d'une plaque 6 de parement rigide et perforée permet l'écoulement des eaux de précipitation au moins en partie au travers de la plaque et permet également d'utiliser les perforations pour fixer simplement des accessoires 17 sur cette plaque. À titre d'exemple d'accessoires pouvant être ainsi aisément fixés, on peut citer des panneaux solaires, photovoltaïques ou à eau chaude (chauffe-eau solaire) ainsi que leurs câbles ou canalisations de raccordement. Sous les climats froids où les plaques 6 sont susceptibles d'être couvertes de neige, il est possible de fixer des garde-neige pour éviter les chutes de pans de neige autour des toitures ou encore des serpentins de circulation d'un fluide caloporteur pour accélérer le déneigement. D'autres accessoires peuvent également être facilement mis en place, comme par exemple des guirlandes lumineuses ou des diodes électroluminescentes formant un écran d'affichage publicitaire.

Selon l'invention, une couche 8 de matériau isolant granulaire 9 est interposée entre la face externe 32 de la couche 3 d'isolant rigide et la plaque 6 de parement. De préférence, l'épaisseur de cette couche 8 d'isolant granulaire est limitée aux deux tiers de l'écartement existant entre la face externe 32 de l'isolant rigide et la plaque 6 de parement afin de laisser un espace libre permettant de conserver une lame d'air 7 sous la plaque 6 de parement.

L'isolant granulaire 9 peut être composé préférentiellement de billes d'argile expansée, poreuses ou non ou bien de granules de pierre ponce ou de pouzzolane. Afin de maintenir en place cet isolant granulaire, il est placé dans des sacs 10 de préférence parallélépipédiques en textile synthétique non tissé, par exemple en feutre aiguilleté géotextile de polypropylène. Un tel textile présente l'avantage d'être naturellement poreux et de pouvoir être assemblé par thermo soudage.

Un tel sac 10 est illustré en perspective coupée par un plan médian à la figure 4 et comporte deux faces principales rectangulaires 14a et 14b placées en regard l'une de l'autre et dont les bords respectifs sont thermo soudés entre eux pour former un sac fermé. La face principale 14a est en outre perforée de façon à permettre une entrée directe des eaux de précipitation. Entre les faces principales 14a et 14b, des cloisons de séparation 11 rectangulaires sont placées parallèlement les unes aux autres et soudées aux deux faces principales par un rabat 15 formé sur leur bord long afin de définir des alvéoles 16. La largeur des cloisons de séparation 11 est prévue pour maintenir sensiblement constante l'épaisseur de la couche 8 d'isolant granulaire 9. Le remplissage des alvéoles 16 du sac 10 s'effectue par l'un des bords orthogonaux aux cloisons de séparation puis le bord est fermé par thermo soudage des bords en regard des faces principales.

Les dimensions des sacs 10 sont prévues pour être des multiples du pas P pour la longueur afin de les poser parallèlement aux lignes d'entretoises 4 en appui sur au moins deux entretoises et pour correspondre à l'écartement entre deux lignes d'entretoises pour la largeur. Les sacs 10 sont fixés sur la face externe de la couche 3 d'isolant rigide par des cordons de colle 12, parallèles aux lignes d'entretoises. Les sacs 10 sont agencés de telle sorte que la direction des cloisons de séparation 11, qui définit également la plus grande dimension des alvéoles 16, soit parallèle aux lignes d'entretoises 4 (et donc perpendiculaires à la ligne de plus grande pente de la paroi sur laquelle le dispositif d'isolation est placé) de façon à ce que la longueur des alvéoles 16 soit également orthogonale à cette ligne de plus grande pente (voir figure3).

À titre d'exemple, les dimensions d'un sac 10 adapté au dispositif d'isolation thermique dont les dimensions ont été données plus avant sont de l'ordre de 600, 1200 ou 1800 mm de long, 600 mm de large et l'épaisseur constante maintenue par les cloisons de séparation 11 est de l'ordre de 100 mm.

En variante, les sacs 10 peuvent être réalisés en une seule alvéole formée d'une enveloppe cylindrique obtenue par pliage sur elle-même d'une feuille de feutre géotextile et soudage de ses bords de manière à former un cylindre d'une longueur de un, deux ou trois pas P et d'un diamètre sensiblement égal à la distance existant entre la face extérieure 32 de la couche 3 d'isolant rigide et la plaque 6 de parement. Afin de ménager la lame d'air 7 au-dessous de celle-ci, le sac cylindrique n'est rempli qu'à 80 % de sa capacité, permettant son écrasement sur au moins deux cordons de colle 12 pour obtenir une section oblongue dont le petit diamètre correspond à l'épaisseur désirée de la couche 8 d'isolant granulaire. Dans cette variante d'exécution, les sacs cylindriques sont agencés de manière à ce que l'axe du cylindre (qui correspond à la plus grande dimension de l'alvéole unique) soit parallèle aux lignes d'entretoises 4, plusieurs sacs étant utilisés pour remplir l'écartement entre deux lignes d'entretoises. Bien entendu, les sacs 10 peuvent être disposés en rangées parallèles ou en quinconce, chaque sac reposant sur deux autres sacs.

Grâce à la présence de cette couche d'isolant granulaire, l'inertie thermique du dispositif d'isolation et donc du bâtiment isolé avec ce dispositif d'isolation thermique est améliorée. En outre, les eaux de précipitation atteignant la plaque 6 de parement la traversent au moins en partie grâce à ses perforations et atteint la couche 8 d'isolant granulaire dans laquelle elle est temporairement emprisonnée. Le ruissellement des eaux de précipitation est ainsi ralenti, minimisant les risques d'engorgement des évacuations pluviales. En outre, en cas d'alternance rapide de précipitation et d'ensoleillement, l'évaporation de l'eau emprisonnée crée un phénomène de climatisation locale.

Bien entendu, cette description est donnée à titre d'exemple illustratif uniquement et l'homme du métier pourra y apporter de nombreuses modifications sans sortir de la portée de l'invention, comme par exemple modifier les dimensions et l'agencement des entretoises et des sacs d'isolant granulaire pour s'adapter à la géométrie du bâtiment à isoler. De même, les accessoires pouvant être fixés sur la plaque 6 de parement ne sont pas limités aux dispositifs décrits précédemment, les perforations de la plaque de parement pouvant également permettre de fixer un revêtement de toiture en chaume par exemple.

## Revendications

1. Dispositif (2) d'isolation thermique par l'extérieur d'une paroi (1) de bâtiment, notamment applicable aux murs et aux toitures, comprenant :
- une couche (3) d'isolant rigide et imperméable comportant une première face, dite face de contact (31), adaptée pour être fixée sur ladite paroi, et une deuxième face, dite face externe (32), opposée à la face de contact,
- une plaque (6) de parement rigide et perforée, et
- des entretoises (4) fixées sur ladite face externe et adaptées pour maintenir ladite plaque de parement à distance de la face externe et pour ménager une lame d'air (7) entre ladite plaque (6) de parement et la face externe (32) de la couche (3) d'isolant rigide,
le dispositif comportant en outre une couche (8) d'un isolant granulaire (9) contenu dans au moins un sac (10) en textile synthétique non tissé, notamment en géotextile aiguilleté, entre la couche (3) d'isolant rigide et la plaque (6) de parement

2. Dispositif d'isolation selon la revendication 1, **caractérisé en ce que** l'isolant granulaire (9) est un isolant granulaire poreux.

3. Dispositif d'isolation selon l'une des revendications 1 ou 2, **caractérisé en ce que** chaque sac (10) présente une forme sensiblement cylindrique, d'un diamètre inférieur ou égal à la distance entre la face externe (32) de la couche (3) d'isolant rigide et la plaque (6) de parement.

4. Dispositif d'isolation selon l'une des revendications 1 ou 2, **caractérisé en ce que** chaque sac (10) présente une forme sensiblement parallélépipédique et comporte des cloisons, dites cloisons de séparation (11), rectangulaires, parallèles et régulièrement espacées dont les bords longs sont fixés aux faces principales (14a, 14b) de chaque sac afin de maintenir entre lesdites faces principales une distance inférieure ou égale à la distance entre la face externe (32) de la couche (3) d'isolant rigide et la plaque (6) de parement.

5. Dispositif d'isolation selon l'une des revendications 3 ou 4, **caractérisé en ce que** l'une (14a) au moins des faces principales (14a, 14b) de chaque sac (10) est perforée.

6. Dispositif d'isolation selon l'une quelconque des revendications 1 à 5, **caractérisé en ce que** la couche (3) d'isolant rigide comporte sur sa face externe (32) un revêtement (34) anti-enfoncement sur lequel sont fixées les entretoises (4).

7. Dispositif d'isolation selon l'une quelconque des revendications 1 à 6, **caractérisé en ce que** les entretoises (4) sont fixées sur la couche (3) d'isolant rigide avec un pas (P) prédéterminé selon des lignes parallèles, les entretoises étant décalées d'un demi pas entre deux lignes adjacentes.

8. Dispositif d'isolation selon la revendication 7, **caractérisé en ce que** les entretoises (4) d'une même ligne sont reliées entre elles par des poutrelles (5) en forme de U venant coiffer lesdites entretoises.

9. Dispositif d'isolation selon la revendication 8, **caractérisé en ce que** la plaque (6) de parement est fixée sur les poutrelles (5) en forme de U.

10. Dispositif d'isolation selon l'une quelconque des revendications 1 à 9, **caractérisé en ce que** la plaque (6) de parement est adaptée pour recevoir des accessoires (17) de couverture adaptés pour être fixés sur ladite plaque de parement.

11. Procédé d'isolation thermique d'une paroi (1) de bâtiment par l'extérieur mettant en oeuvre le dispositif de la revendication 1, selon lequel :
- on fixe sur ladite paroi (1) une première face, dite face de contact (31), d'une couche (3) d'isolant rigide et imperméable,
- on fixe des entretoises (4) sur une deuxième face, dite face externe (32), de la couche (3) d'isolant rigide opposée à la face de contact, avec un pas (P) prédéterminé selon des lignes parallèles et orthogonales à une ligne de plus grande pente de la paroi, les entretoises étant décalées d'un demi pas entre deux lignes adjacentes,
- on relie entre elles les entretoises (4) d'une même ligne par des poutrelles (5) en forme de U, de telle sorte que lesdites poutrelles viennent coiffer les entretoises, et
- on fixe sur lesdites poutrelles (5) une plaque (6) de parement rigide et perforée de manière à ménager une lame d'air (7) entre ladite plaque (6) de parement et la face externe (32) de la couche (3) d'isolant rigide.

12. Procédé d'isolation selon la revendication 11, **caractérisé en ce que**, avant de fixer la plaque (6) de parement, on fixe entre chaque ligne d'entretoises (4), sur la face externe (32) de la couche (3) d'isolant rigide, des sacs (10) d'isolant granulaire (9).

13. Procédé d'isolation selon la revendication 12, **caractérisé en ce que** chaque sac (10) est disposé de telle sorte que la plus grande dimension de la ou des alvéoles qui le forment est parallèle aux lignes d'entretoises.

## Patentansprüche

1. Wärmedämmvorrichtung (2) von außen für eine Gebäudewand (1), die insbesondere an Mauern und Dächer anwendbar ist, die Folgendes umfasst:
- eine starre und undurchlässige Dämmschicht (3), die eine erste Seite, Kontaktseite (31) genannt, umfasst, die angepasst ist, um auf der Wand befestigt zu werden, und eine zweite Seite, Außenseite (32) genannt, die der Kontaktseite entgegengesetzt ist,
- eine starre und perforierte Fassadenplatte (6),
und
- Abstandhalter (4), die auf der Außenseite befestigt und angepasst sind, um die Fassadenplatte in Entfernung von der Außenseite zu halten und um eine Luftzunge (7) zwischen der Fassadenplatte (6) und der Außenseite (32) der starren Dämmschicht (3) einzurichten,
wobei die Vorrichtung außerdem eine Schicht (8) aus körnigem Isolationsmaterial (9) umfasst, das in mindestens einem Sack (10) aus synthetischem Vliestextil, insbesondere aus vernadeltem Vliesstoff, zwischen der starren Dämmschicht (3) und der Fassadenplatte (6) enthalten ist.

2. Dämmvorrichtung nach Anspruch 1, **dadurch gekennzeichnet, dass** das körnige Isolationsmaterial (9) ein poriges körniges Isolationsmaterial ist.

3. Dämmvorrichtung nach den Ansprüchen 1 oder 2, **dadurch gekennzeichnet, dass** jeder Sack (10) eine im Wesentlichen zylindrische Form mit einem Durchmesser kleiner oder gleich der Entfernung zwischen der Außenseite (32) der starren Dämmschicht (3) und der Fassadenplatte (6) aufweist.

4. Dämmvorrichtung nach einem der Ansprüche 1 oder 2, **dadurch gekennzeichnet, dass** jeder Sack (10) eine im Wesentlichen parallelepipedische Form aufweist und Wände, Trennwände (11) genannt, umfasst, die rechteckig, parallel und regelmäßig beabstandet sind, deren lange Ränder an den Hauptseiten (14a, 14b) jedes Sacks befestigt sind, um zwischen den Hauptflächen eine Entfernung kleiner oder gleich der Entfernung zwischen der Außenseite (32) der starren Dämmschicht (3) und der Fassadenplatte (6) aufrechtzuerhalten.

5. Dämmvorrichtung nach einem der Ansprüche 3 oder 4, **dadurch gekennzeichnet, dass** mindestens eine (14a) der Hauptseiten (14a, 14b) jedes Sacks (10) perforiert ist.

6. Dämmvorrichtung nach einem der Ansprüche 1 bis 5, **dadurch gekennzeichnet, dass** die starre Dämmschicht (3) auf ihrer Außenseite (32) eine Eindrückschutzbeschichtung (34) umfasst, auf der die Abstandhalter (4) befestigt sind.

7. Dämmvorrichtung nach einem der Ansprüche 1 bis 6, **dadurch gekennzeichnet, dass** die Abstandhalter (4) auf der starren Dämmschicht (3) mit einem vorbestimmten Abstand (P) entlang paralleler Linien befestigt sind, wobei die Abstandhalter zwischen zwei benachbarten Linien um einen halben Schritt versetzt sind.

8. Dämmvorrichtung nach Anspruch 7, **dadurch gekennzeichnet, dass** die Abstandhalter (4) ein und derselben Linie miteinander durch Streben (5) in U-Form, die auf den Abstandhaltern sitzen, verbunden sind.

9. Dämmvorrichtung nach Anspruch 8, **dadurch gekennzeichnet, dass** die Fassadenplatte (6) auf den Streben (5) in U-Form befestigt ist.

10. Dämmvorrichtung nach einem der Ansprüche 1 bis 9, **dadurch gekennzeichnet, dass** die Fassadenplatte (6) angepasst ist, um Dachdeckerzubehörteile (17) zu erhalten, die angepasst sind, um auf der Fassadenplatte befestigt zu sein.

11. Wärmedämmungsverfahren einer Gebäudewand (1) von außen, das die Vorrichtung des Anspruchs 1 umsetzt, gemäß welchem:
- man an der Wand (1) eine erste Seite, Kontaktseite (31) genannt, einer starren und undurchlässigen Dämmschicht (3) befestigt,
- man Abstandhalter (4) auf einer zweiten Seite, Außenseite (32) genannt, der starren Dämmschicht (3), der Kontaktseite entgegengesetzt, mit einem vorbestimmten Abstand (P) entlang von Linien befestigt, die zu einer Linie mit größerer Neigung der Wand parallel und orthogonal sind, wobei die Abstandhalter zwischen zwei benachbarten Linien um einen halben Schritt versetzt sind,
- man die Abstandhalter (4) ein und derselben Linie durch Streben (5) in U-Form miteinander verbindet, so dass die Streben auf den Abstandhaltern zu sitzen kommen, und
- man auf den Streben (5) eine starre und perforierte Fassadenplatte (6) derart befestigt, dass eine Luftzunge (7) zwischen der Fassadenplatte und der Außenseite (32) der starren Dämmschicht (3) eingerichtet ist.

12. Wärmedämmungsverfahren nach Anspruch 11, **dadurch gekennzeichnet, dass** man vor dem Befestigen der Fassadenplatte (6) zwischen jeder Linie von Abstandhaltern (4) auf der Außenseite (32) der starren Dämmschicht (3) Säcke (10) mit körnigem Isoliermaterial (9) befestigt.

13. Wärmedämmungsverfahren nach Anspruch 12, **dadurch gekennzeichnet, dass** jeder Sack (10) derart angeordnet ist, dass das größte Maß der Zelle oder Zellen, die ihn bilden, zu den Linien von Abstandhaltern parallel ist.

## Claims

1. Device (2) for thermally insulating a building element (1) from the outside, in particular applicable to the walls and to the roofs, comprising:
- a layer (3) of rigid and impermeable insulant having a first face, named a contact face (31), adapted to be fixed on said element, and a second face, named an external face (32), opposite the contact face,
- a rigid and perforated facing plate (6), and
- spacers (4) fixed on said external face and adapted to maintain said facing plate at a distance from the external face and to provide an air gap (7) between said facing plate (6) and the external face (32) of the layer (3) of rigid insulant,
the device further having a layer (8) of a granular insulant (9) contained in at least one bag (10) made of nonwoven synthetic textile, in particular of needled geotextile, between the layer (3) of rigid insulant and the facing plate (6).

2. Insulating device according to Claim 1, **characterised in that** the granular insulant (9) is a porous granular insulant.

3. Insulating device according to one of Claims 1 or 2, **characterised in that** each bag (10) has a substantially cylindrical shape, with a diameter less than or equal to the distance between the external face (32) of the layer (3) of rigid insulant and the facing plate (6).

4. Insulating device according to one of Claim 1 or 2, **characterised in that** each bag (10) has a substantially parallelepidedal shape and has partitions, named separating partitions (11), which are rectangular, parallel and regularly spaced and the long edges of which are fixed to the main faces (14a, 14b) of each bag in order to maintain between said main faces a distance less than or equal to the distance between the external face (32) of the layer (3) of rigid insulant and the facing plate (6).

5. Insulating device according to one of Claims 3 or 4, **characterised in that** at least one (14a) of the main faces (14a, 14b) of each bag (10) is perforated.

6. Insulating device according to any one of Claims 1 to 5, **characterised in that** the layer (3) of rigid insulant has on its external face (32) an anti-penetration coating (34) on which are fixed the spacers (4).

7. Insulating device according to any one of Claims 1 to 6, **characterised in that** the spacers (4) are fixed on the layer (3) of rigid insulant with a predetermined pitch (P) along parallel lines, the spacers being offset by half a pitch between two adjacent lines.

8. Insulating device according to Claim 7, **characterised in that** the spacers (4) of a same line are connected to one another by U-shaped beams (5) capping said spacers.

9. Insulating device according to Claim 8, **characterised in that** the facing plate (6) is fixed on the U-shaped beams (5).

10. Insulating device according to any one of Claims 1 to 9, **characterised in that** the facing plate (6) is adapted to receive covering accessories (17) adapted to be fixed on said facing plate.

11. Method for thermally insulating a building element (1) from the outside using the device of Claim 1, according to which:
- a first face, named a contact face (31), of a layer (3) of rigid and impermeable insulant is fixed on said element (1),
- spacers (4) are fixed on a second face, named an external face (32), of the layer (3) of rigid insulant opposite the contact face, with a predetermined pitch (P) along lines parallel and orthogonal to a line of greatest slope of the element, the spacers being offset by half a pitch between two adjacent lines,
- the spacers (4) of a same line are connected to one another by U-shaped beams (5), such that said beams cap the spacers, and
- a rigid and perforated facing plate (6) is fixed on said beams (5) so as to provide an air gap (7) between said facing plate (6) and the external face (32) of the layer (3) of rigid insulant.

12. Insulating method according to Claim 11, **characterised in that**, before fixing the facing plate (6), bags (10) of granular insulant (9) are fixed on the external face (32) of the layer (3) of rigid insulant, between each line of spacers (4).

13. Insulating method according to Claim 12, **characterised in that** each bag (10) is arranged such that the largest dimension of the cell or cells which form it is parallel to the lines of spacers.
